# EUROPÄISCHE PATENTANMELDUNG

(11) **EP 4 675 070 A1**
(43) Veröffentlichungstag der Anmeldung: **07.01.2026**
(21) Anmeldenummer: 25177212.5
(22) Anmeldetag: 19.05.2025
(51) Int. Cl.: E05D 15/06

(54) **SCHIENE FÜR DAS HÄNGENDE UND VERFAHRBARE AUFNEHMEN VON WANDELEMENTEN, INSBESONDERE AUF EINEM SEESCHIFF**

(30) Priorität: 01.07.2024 DE 202024103569 U
(71) Anmelder: kreative metallform, 26655 Westerstede (DE)
(72) Erfinder: JOACHIMMEYER, Peter, 26655 Westerstede (DE)
(74) Vertreter: Jabbusch, Matthias

(57) **Zusammenfassung**

Bei einer Schiene für das hängende und verfahrbare Aufnehmen von Waldelementen, vorzugsweise zum Ausbilden einer Wand, insbesondere auf einem Seeschiff, wobei die Wandelemente mit Laufrollen ausgerichtet sind, ist vorgesehen, dass die Schiene Auflageflächen für Laufrollen aufweist und einstückig aus einem Metall oder aus einem Kunststoff gefertigt ist.

Diese Schiene kann bei einfacher Fertigung hohe Lasten aufnehmen.

## Beschreibung

Die Erfindung betrifft eine Schiene für das hängende und verfahrbare Aufnehmen von Wandelementen, vorzugsweise zum Ausbilden einer Wand, insbesondere auf einem Seeschiff, wobei die Wandelemente mit Laufrollen ausgerüstet sind.

Aus Wandelementen können Wände ausgebildet werden, indem die Wandelemente aneinander gesetzt werden. Bei den Wandelementen kann es sich auch um Glaselemente handeln, damit aus einzelnen Glaselementen eine Wand aus Glas gebildet wird. Derartige Wände aus Glas werden insbesondere auf Seeschiffen eingesetzt, um Lounge- beziehungsweise Wohnbereiche nach außen hin öffnen oder schließen zu können.

Auf derartige Wandelemente insbesondere auf Seeschiffen können Kräfte durch Windlasten und Niederschläge einwirken. Hinzu kommt die relativ hohe Masse der Wandelemente, insbesondere dann, wenn sie aus Glas oder überwiegend aus Glas ausgebildet sind.

Für das Handhaben und Aufnehmen derartiger Wandelemente sind bereits Schienensysteme vorgeschlagen worden. Die Schienen für derartige Schienensysteme können an Raumdecken, beispielsweise an Fundamentplatten, befestigt werden, die Wandelemente hängen dann von den Schienen herab. Die Wandelemente weisen dann regelmäßig an ihren oberen Rändern Laufrollen auf, mit denen sie auf Abschnitten der Schiene aufstehen.

Der Erfindung liegt die Aufgabe zugrunde, eine Schiene der eingangs genannten Gattung aufzuzeigen, die bei einfacher Fertigung die hohen Lasten aufnehmen kann.

Diese Aufgabe ist erfindungsgemäß dadurch gelöst, dass die Schiene Auflageflächen für Laufrollen aufweist und einstückig aus einem Metall oder aus einem Kunststoff gefertigt ist.

Die Ausbildung der Schiene aus einem Stück vereinfacht ihre Herstellung. Die Schiene ist nicht aus mehreren Werkstücken zusammenzusetzen, sie kann aus einem Metall oder aus einem Kunststoff gefertigt sein. Dabei weist sie gleichwohl Auflageflächen für die Laufrollen der Wandelemente auf.

Als Material für die Schiene kann Aluminium oder auch eine Metalllegierung dienen. Gerade für die Anordnung einer derartigen Schiene auf einem Seeschiff kann ein seefestes Aluminium oder auch eine seefeste Metalllegierung verwendet werden.

Die Schiene hat vorzugsweise im Vertikalschnitt seitliche Einzüge zum Aufnehmen der Laufrollen. Die Laufrollen können von den Wandelementen oder von mit den Wandelementen verbundenen Baukörpern seitlich vorstehen und somit in seitliche Einzüge der Schiene vorstehen. Die Laufrollen stehen dann auf einem Abschnitt der Schiene auf, ein Verfahren der Wandelemente ist ermöglicht.

Die Schiene hat im Vertikalschnitt auf Höhe der seitlichen Einzüge einen schmalen Bereich. Unterhalb dieses schmalen Bereiches ist ein ist ein verbreiteter Bereich angeordnet, dieser weist Hinterschneidungsabschnitte auf. In diese Hinterschneidungsabschnitte können Bürsten eingesetzt werden, die bei einer parallelen Nebeneinanderanordnung erfindungsgemäßer Schienen den Abstand zwischen zwei einander benachbarten Schienen überspannen. Die Wandelemente können durch diese Bürsten geführt werden, die Bürsten umschließen die hindurchgeführten Abschnitte der Wandelemente, sie verhindern ein Eindringen von Schmutz in den Bereich der Auflageflächen für die Laufrollen und der Laufrollen.

Nach einer nächsten Weiterbildung der Erfindung ist vorgesehen, dass die Schiene auch in einem verbreiteten Bereich oberhalb der Einzüge Hinterschneidungsabschnitte hat.

Die Schiene weist des Weiteren vorzugsweise in einer oberen Stirnfläche Hinterschneidungsabschnitte auf. In diese Hinterschneidungsabschnitte können Nutensteine eingeführt werden, die an der Fundamentplatte oder an einer Raumdecke befestigt sind. Die Schiene selbst wird so z.B. an einer Fundamentplatte befestigt.

Auch in der unteren Stirnfläche kann die Schiene vorzugsweise Hinterschneidungsabschnitte aufweisen. In diese Hinterschneidungsabschnitte sind über geeignete Nutensteine Abdeckungen für die Schiene einsetzbar.

Eine nächste Weiterbildung der Erfindung sieht vor, dass jeder Hinterschneidungsabschnitt eine Vertiefung in der Wandlung der Schiene umfasst.

Weiter kann vorgesehen sein, dass in der oberen Stirnfläche beiderseits des Hinterschneidungsabschnittes Vertiefungen in der Oberfläche der Schiene angeordnet sind. Die Schiene kann entlang vorgesehener Vorsprünge mit diesen Nuten beim Ansetzen geführt werden, ihre Anordnung wird dadurch gesichert.

In den einzelnen Hinterschneidungsabschnitten können noch Nuten vorgesehen sein, die das Ansetzen von Bohrwerkzeugen erleichtern.

Ein Ausführungsbeispiel der Erfindung ist in der Zeichnung dargestellt. Es zeigen:
- Figur 1: eine Schnittansicht einer erfindungsgemäßen Schiene für das Aufnehmen von Wandelementen,
- Figur 2: eine Schnittansicht einer Fundamentplatte mit fünf Schienen gemäß Figur 1 und mit Teilansichten von Wandelementen.

Die Schiene in Figur 1 ist einstückig ausgebildet, beispielsweise aus Aluminium. Sie weist seitliche Einzüge 1 auf. Aufgrund dieser Einzüge 1 entsteht ein verbreiteter Bereich 2 unterhalb der Einzüge 1 und ein verbreiterter Bereich 3 oberhalb der Einzüge 1. Jeder dieser Bereiche 2,3 weist Hinterschneidungsabschnitte 4, 4' auf. Auch die obere und die untere Stirnseite der Schiene weist Hinterschneidungsabschnitte 5 und 6 auf. Jeder Hinterschneidungsabschnitt 4, 4 ', 5, 6 umfasst eine Vertiefung in der Wandung der Schiene.

In die Schiene sind in ihre obere Stirnfläche beiderseits des Hinterschneidungsabschnittes 5 Vertiefungen 7 in ihre Oberfläche eingelassen. In jeden Hinterschneidungsabschnitt 4, 4', 5, 6 und in jede Vertiefung 7 ist eine Nut 8 eingelassen.

Figur 2 zeigt die Fundamentplatte 9, an der fünf erfindungsgemäße Schienen über Nutensteine 10 befestigt sind. Jeder Nutenstein 10 ist in einen Hinterschneidungsabschnitt 5 der Schienen eingeführt. Die Schienen sind parallel zueinander ausgerichtet und einander angenähert, in Zwischenräumen zwischen den Schienen sind Bauräume 11 für das Hindurchführen von Kabeln oder auch Antriebsorganen für die Wandelemente 12 angeordnet.

Die Wandelemente 12 sind über Laufrollen 13 an den Schienen aufgehängt. Jedes Wandelement 12 ist über einen Baukörper 14 zwischen zwei einander benachbarte Schienen geführt, der Baukörper hat zu beiden Seiten Laufrollen 13, die aufeinander benachbarten Schienen aufstehen. Die Laufrollen 13 stehen dabei in die Einzüge 1 der Schienen vor, sie stützen sich auf den unteren verbreiterten Bereichen 2 der beiden Schienen ab.

Figur 2 zeigt, dass im unteren verbreiteten Bereich 2 angeordnete Hinterschneidungsabschnitte 4' mit Bürsten 15 gefüllt sind, die bei zwei einander benachbarten Schienen einander gegenüberstehen und den Abstand zwischen den Schienen überbrücken.

Auch in die Hinterschneidungsabschnitte 6 in den unteren Stirnflächen der Schienen sind Nutensteine 16 eingesetzt. Diese Nutensteine 16 tragen eine Abdeckung 17 für die Schiene. In die Hinterschneidungsabschnitte 4, 6 können zusätzliche Nutensteine aufgenommen werden und mit Hilfe von Madenschrauben festgelegt werden, die dann bei einem Einsatz der Schiene für weitere Verwendungen zur Verfügung stehen.

## Patentansprüche

1. Schiene für das hängende und verfahrbare Aufnehmen von Wandelementen, vorzugsweise zum Ausbilden einer Wand, insbesondere auf einem Seeschiff, wobei die Wandelemente mit Laufrollen ausgerichtet sind,
**dadurch gekennzeichnet,**
**dass** die Schiene Auflageflächen für Laufrollen (13) aufweist und einstückig aus einem Metall oder aus einem Kunststoff gefertigt ist.

2. Schiene nach Anspruch 1, **dadurch gekennzeichnet, dass** sie aus Aluminium oder aus einer Metalllegierung gefertigt ist.

3. Schiene nach Anspruch 1 oder 2, **dadurch gekennzeichnet, dass** sie im Vertikalschnitt seitliche Einzüge (1) zum Aufnehmen der Laufrollen (13) hat.

4. Schiene nach Anspruch 3, **dadurch gekennzeichnet, dass** sie in einem verbreiterten Bereich (2) unterhalb der Einzüge (1) Hinterschneidungsabschnitte (4') hat.

5. Schiene nach Anspruch 4, **dadurch gekennzeichnet, dass** in die Hinterschneidungsabschnitte (4') des verbreiterten Bereichs (2) Bürsten (15) eingesetzt sind.

6. Schiene nach einem der Anspruch 3 bis 5, **dadurch gekennzeichnet, dass** sie in einem verbreiterten Bereich (3) oberhalb der Einzüge (1) Hinterschneidungsabschnitte (4) hat.

7. Schiene nach einem der vorhergehenden Ansprüche, **dadurch gekennzeichnet, dass** sie in einer oberen Stirnfläche Hinterschneidungsabschnitte (5) hat.

8. Schiene nach einem der vorhergehenden Ansprüche, **dadurch gekennzeichnet, dass** sie in einer unteren Stirnfläche Hinterschneidungsabschnitte (6) hat.

9. Schiene nach einem der Ansprüche 4 bis 8, **dadurch gekennzeichnet, dass** jeder Hinterschneidungsabschnitt (4, 4', 5, 6) eine Vertiefung in der Wandung der Schiene umfasst.

10. Schiene nach einem der Ansprüche 7 bis 9, **dadurch gekennzeichnet, dass** in der oberen Stirnfläche beiderseits der Hinterschneidung (5) Vertiefungen (7) in der Oberfläche angeordnet sind.

11. Schiene nach einem der Ansprüche 6 bis 9, **dadurch gekennzeichnet, dass** in der unteren Stirnfläche beiderseits der Hinterschneidung (6) Nuten (8) in der Oberfläche angeordnet sind.

12. Schiene nach einem der Ansprüche 8 bis 10, **dadurch gekennzeichnet, dass** in jeder Vertiefung (7) und in jedem Hinterschneidungsabschnitt (4, 4', 5, 6) zumindest eine Nut (8) in der Oberfläche angeordnet ist.
